# FASCICULE DE BREVET EUROPEEN

(11) **EP 3 536 502 B1**
(45) Date de publication et mention de la délivrance du brevet: **16.09.2020**
(21) Numéro de dépôt: 19159620.4
(22) Date de dépôt: 27.02.2019
(51) Int. Cl.: B41F 17/08, B41F 17/10, B41F 17/18, B41J 3/407, B41J 3/54

(54) **MACHINE D'IMPRESSION POUR IMPRIMER DES OBJETS ET PROCÉDÉ CORRESPONDANT**
DRUCKMASCHINE UM OBJEKTE ZU BEDRUCKEN UND ENTSPRECHENDE METHODE
PRINTING MACHINE FOR PRINTING OBJECTS AND CORRESPONDING METHOD

(30) Priorité: 05.03.2018 FR 1851871
(43) Date de publication de la demande: 11.09.2019
(73) Titulaire: MACHINES DUBUIT, 93160 Noisy le Grand (FR)
(72) Inventeur: DUBUIT, Jean-Louis, 75005 Paris (FR)
(74) Mandataire: Lavoix

(56) Documents cités:
- WO-A1-2016/140707
- DE-T2- 69 903 773

## Description

La présente invention concerne une machine d'impression pour imprimer une pluralité d'objets, la machine d'impression comprenant :
- un châssis,
- au moins un poste d'impression fixé sur le châssis, le poste d'impression comportant au moins une tête d'impression à jet d'encre,
- une tourelle montée rotative par rapport au châssis autour d'un axe de rotation,
- une pluralité de porte-objets adaptés pour porter les objets, les porte-objets étant montés rotatifs sur la tourelle respectivement autour d'axes de porte-objet, la tourelle étant mobile entre une pluralité de positions par rapport au châssis, au moins un des porte-objets étant en regard du poste d'impression dans chacune des positions de la tourelle, et
- un système d'entraînement pour entraîner un des porte-objets en rotation par rapport à la tourelle.

L'invention concerne également un ensemble d'une telle machine d'impression et d'une telle pluralité d'objet.

L'invention concerne enfin un procédé correspondant.

Les postes d'impression, notamment ceux comportant des têtes d'impression à jet d'encre, nécessitent un positionnement très précis de l'objet à imprimer. En effet, la face inférieure des têtes d'impression à jet d'encre comporte des rangées de buses, les buses étant par exemple espacées entre elles de 0,07105 mm dans une même rangée. Or, il a parfois été constaté dans les machines du type décrit ci-dessus que la qualité du positionnement des objets par rapport au poste d'impression est insuffisante, ce qui peut conduire à une diminution de la qualité de l'impression.

En outre, dans ces machines, à chaque porte-objet est associé un actionneur en rotation, de manière à ce que l'objet tourne en dessous du poste d'impression. De telles machines possèdent donc un nombre important d'actionneurs, ce qui a une incidence négative sur leur coût. De plus, chacun de ces actionneurs doit être réglé afin d'obtenir le mouvement voulu de l'objet en dessous du poste d'impression. Les réglages sont donc assez longs et fastidieux. Document WO-A-2016/140707, qui est considéré comme l'état de la technique le plus proche de l'objet de la revendication 1, divulgue une machine d'impression selon le préambule de la revendication 1 et une procédé comportant les caractéristiques correspondantes de la revendication 1.

Un but de l'invention est donc de palier tout ou partie des inconvénients ci-dessus, en proposant une machine d'impression moins onéreuse et/ou permettant une qualité d'impression améliorée.

A cet effet, l'invention concerne une machine d'impression selon la revendication 1.

Selon des modes de réalisation particuliers, la machine d'impression comprend l'une ou plusieurs des caractéristiques correspondant aux revendications 2 à 10, prise(s) isolément ou selon toutes les combinaisons techniquement possibles.

L'invention concerne également un ensemble selon la revendication 11. L'invention concerne enfin un procédé d'impression selon la revendication 12.

L'invention sera mieux comprise à la lecture de la description qui va suivre, donnée uniquement à titre d'exemple et faite en se référant aux dessins annexés, sur lesquels :
- la figure 1 est une vue partielle, en perspective, d'un ensemble selon l'invention,
- la figure 2 est une vue en perspective d'un système d'entraînement représenté sur la figure 1,
- la figure 3 est une vue de côté du système d'entraînement représenté sur les figures 1 et 2, et
- la figure 4 est une vue de détail de la courroie d'entraînement du système d'entraînement représenté sur les figures 1 à 3.

En référence à la figure 1, on décrit un ensemble 1 selon l'invention.

L'ensemble 1 comprend une pluralité d'objets 5 à imprimer, et une machine d'impression 10 pour imprimer les objets.

Les objets 5 sont analogues les uns aux autres. Chaque objet 5 est par exemple sensiblement de révolution autour d'un axe d'objet Δ. Chaque objet 5 est par exemple un tube, mais peut être un flacon, un gobelet ou une tasse.

Les objets 5 ont par exemple une surface externe cylindrique ou tronconique.

La machine d'impression 10 comprend un châssis 12, une tourelle 14 montée rotative et indexée par rapport au châssis autour d'un axe de rotation Δ1, et une pluralité de porte-objets 16 adaptés pour porter les objets. La machine d'impression 10 comprend en outre, dans l'exemple représenté, un poste de chargement 18, un poste de prétraitement 20, un poste d'impression 22, et un poste de post-traitement 24, tous ces postes étant avantageusement répartis angulairement autour de l'axe de rotation Δ1. La machine d'impression 10 comprend enfin un système d'entraînement 26 adapté pour entraîner un des porte-objets 16 en rotation par rapport à la tourelle 14.

Le châssis 12 comporte un portique 28 sur lequel sont fixés le poste de prétraitement 20, le poste d'impression 22 et le poste de post-traitement 24. Dans l'exemple représenté, le châssis 12 comprend aussi un support de tourelle 30 monté rotatif sur le portique 28 autour d'un axe d'inclinaison Δ2. Le châssis 12 comprend enfin un support 32 formant une chaise sur laquelle est monté le système d'entraînement 26.

Le portique 28 présente par exemple une forme de « U » inversée.

Le support de tourelle 30 forme avantageusement un berceau situé en dessous des postes de traitement. Le support de tourelle 30 est adapté pour régler l'inclinaison de la tourelle 14 par rapport à l'horizontale autour de l'axe d'inclinaison Δ2.

Le support 32 est par exemple fixé sur le support de la tourelle 30.

Le poste de prétraitement 20 est par exemple adapté pour réaliser un prétraitement par plasma de la surface des objets 5 à imprimer.

Le poste d'impression 22 comprend par exemple des têtes d'impression 34 adaptées pour projeter des jets d'encre sur l'un des objets 5 situé en regard. Les jets d'encre sont par exemple verticaux.

Les têtes d'impression sont par exemple de type piézoélectrique et permettent d'imprimer un motif (non représenté) sur les objets 5, par exemple en quadrichromie.

Le poste de post-traitement 24 est avantageusement adapté pour réaliser un séchage de l'encre déposée sur les objets 5, par exemple à l'aide de rayons UV (ultraviolets).

Les porte-objets 16, au nombre de quatre dans l'exemple, sont montés rotatifs sur la tourelle 14, respectivement autour d'axes de porte-objet D1, D2, D3, D4. Les porte-objets 16 sont régulièrement espacés à 90° autour de l'axe de rotation Δ1 de la tourelle 14.

La tourelle 14 est mobile en rotation autour de l'axe de rotation Δ1 successivement entre une pluralité de positions, dans l'exemple au nombre de quatre, par rapport au châssis 12. Dans chacune de ces positions de la tourelle 14, l'un des porte-objets 16 permet le chargement ou le déchargement d'un des objets 5, un autre des porte-objets 16 présente l'un des objets 5 en regard du poste de prétraitement 20, un autre des porte-objets 16 présente l'un des objets 5 en regard du poste d'impression 22, et enfin un dernier des porte-objets 16 présente l'un des objets 5 au poste de post-traitement 24.

Chacun des porte-objets 16 définit en outre une piste d'entraînement 36 circulaire respectivement autour des axes de porte-objets D1 à D4. Les axes de porte-objets D1 à D4 sont respectivement confondus avec les axes d'objet Δ des objets 5 qu'ils portent.

Dans l'exemple représenté, les axes de porte-objets D1 à D4 sont horizontaux. Les axes de porte-objet D2 et D4 sont sensiblement confondus et parallèles à l'axe d'inclinaison Δ2. Les axes de porte-objets D1 et D3 sont sensiblement confondus et perpendiculaires aux axes de porte-objets D2 et D4.

Selon une variante non représentée, la tourelle 14 comporte un nombre différent de porte-objets, par exemple deux, six, huit ou plus.

Dans un mode de réalisation particulier, la tourelle 14 et les porte-objets 16 peuvent être dépourvus de tout système capable d'entraîner en rotation les objets 5 sur eux-mêmes.

Comme visible sur les figures 2 et 3, le système d'entraînement 26 comprend une première partie 38 montée sur le support 32, et une deuxième partie 40 montée mobile en translation par rapport à la première partie selon une direction de translation Δ3 qui est, dans l'exemple représenté, sensiblement parallèle à l'axe de rotation Δ1 de la tourelle 14, c'est-à-dire verticale sur les figures 1 à 3. Le système d'entraînement 26 comprend également un actionneur 42 adapté pour déplacer la deuxième partie 40 par rapport à la première partie 38 selon la direction de translation Δ3.

La première partie 38 est par exemple une équerre.

La deuxième partie 40 comporte un dispositif de blocage 44 et un dispositif d'entraînement 46.

La deuxième partie 40 est mobile entre une position active, représentée sur les figures 1 et 2, et une position de repos (non représentée et qui se déduit de la position active par une translation de la deuxième partie 40 vers le bas sur la figure 1).

Dans la position active, le dispositif d'entraînement 46 est adapté pour entraîner en rotation le porte-objet 16 situé en vis-à-vis du poste d'impression 22 et le dispositif de blocage 44 est adapté pour bloquer la tourelle 14 en rotation par rapport au châssis 12 dans l'une des positions précédemment mentionnées de la tourelle.

Dans la position de repos, le dispositif d'entraînement 46 est à l'écart du porte-objet 16 en question et le dispositif de blocage 44 est également à l'écart de la tourelle 14.

La deuxième partie 40 est par exemple montée sur la première partie 38 par des glissières 48.

La deuxième partie 40 comprend par exemple une platine 50 sur laquelle sont montés le dispositif de blocage 44 et le dispositif d'entraînement 46.

En particulier, le dispositif de blocage 44 n'est pas un dispositif d'entraînement en rotation de la tourelle 14.

Avantageusement, le dispositif de blocage 44 permet de bloquer la tourelle 14 dans ses positions angulaires successives autour de l'axe de rotation Δ1 avec une précision de positionnement des objets 5 sous les têtes d'impression 34 supérieure à 0,1 mm dans le sens circonférentiel autour de l'axe de rotation Δ1.

Dans l'exemple représenté, le dispositif de blocage 44 comprend un doigt 52 adapté pour être reçu dans des encoches 54 de la tourelle 14 (dont l'une est représentée sur les figures 2 et 3) dans la position active de la deuxième partie 40. La tourelle 14 possède alors quatre encoches 54.

Les encoches 54 sont ici au nombre de quatre et avantageusement réparties régulièrement sur une face inférieure de la tourelle 14 autour de l'axe de rotation Δ1.

Selon une variante non représentée, le dispositif de blocage 44 forme une encoche et la tourelle 14 comporte des doigts, l'encoche étant adaptée pour recevoir l'un des doigts dans la position active. Dans notre exemple, il y aurait donc quatre doigts correspondants aux quatre positions de la tourelle 14.

Selon d'autres variantes non représentées, le système de blocage prend d'autres formes connues en elles-mêmes de l'homme du métier.

Le dispositif d'entraînement 46 comporte, dans l'exemple représenté, une courroie 56 prévue pour être en contact dans la position active avec la piste d'entraînement 36 du porte-objet 16 situé en vis-à-vis du poste d'impression 22, et pour entraîner ce porte-objet. Le dispositif d'entraînement 46 comporte aussi un actionneur 58 pour mettre en mouvement la courroie 56 par l'intermédiaire d'une poulie 60 avantageusement dentée, et comprend deux poulies 62, 64 montées rotatives sur la platine 50 pour mettre en tension et guider la courroie 56.

La poulie 60 est adaptée pour être entraînée par l'actionneur 58 en rotation par rapport à la platine 50.

Les deux poulies 62, 64 définissent entre elles un segment actif 66 (figure 2) de la courroie 56, prévu pour être en appui dans la position active contre la piste d'entraînement 36 du porte-objet 16 situé en vis-à-vis du poste d'impression 22 et de la deuxième partie 40.

La piste 36 du porte-objet 16 est également avantageusement dentée.

L'actionneur 42 comprend par exemple une plaque de liaison 39 fixée sur le support 32, et un vérin 68 fixé sur la plaque de liaison et sur la platine 50.

Le vérin 68 est par exemple pneumatique

Selon une variante non représentée, le vérin 68 est électrique. Il comprend alors un servomoteur commandant une vis qui fait translater un écrou solidaire de la platine 50. Ceci permet d'augmenter la cadence d'impression, en combinant avantageusement le mouvement de rotation de la tourelle 14 avec le mouvement de translation de la deuxième partie 40 selon l'axe Δ3.

La direction de translation Δ3 est avantageusement sensiblement parallèle à l'axe de rotation Δ1 de la tourelle 14.

Le segment actif 66 représenté sur la figure 2 présente une forme concave, car il est pressé contre la piste d'entraînement 36 dans la position active (voir figure 1).

Comme visible sur la figure 4, la courroie 56 est avantageusement une courroie dentée, par exemple à profil circulaire. La courroie 56 comprend une armature 70 par exemple en fibre de verre, deux toiles 72, par exemple en polyamide, formant deux faces opposées 73 de la courroie, et un matériau de remplissage 74, par exemple du polychloroprène. La courroie 56 est avantageusement dentée sur les deux faces opposées 73. La denture interne permet un entraînement précis de la courroie 56 par l'actionneur 58 et la poulie 60, tandis que la denture externe permet un entraînement précis du porte-objet 16 par la courroie.

Le fonctionnement de l'ensemble 1 se déduit de sa structure et va maintenant être décrit brièvement pour illustrer un procédé selon l'invention.

Lorsque la machine 10 est en fonctionnement, un des objets 5 déjà imprimé est retiré de son porte-objet 16 au niveau du poste de chargement 18 à l'arrière-plan de la figure 1. Un autre objet 5, non encore imprimé, est placé sur ce porte-objet 16.

La tourelle 14 est alors déplacée à sa position suivante par une rotation autour de l'axe de rotation Δ1. Ceci amène l'objet 5 nouvellement chargé en vis-à-vis du poste de prétraitement 20 qui réalise un prétraitement de l'objet par plasma.

Au même moment, un autre des objets 5 se situe en dessous du poste d'impression 22, et un autre encore des objets 5 se situe au niveau du poste de post-traitement 24. Chacun des déplacements de la tourelle 14 d'une de ses positions à la position suivante fait passer les objets 5 chargés d'un poste de traitement au poste suivant.

Avant l'arrivée d'un des objets 5 en dessous du poste d'impression 22, le système d'entraînement 26 est dans la position de repos. Il n'y a alors pas d'entraînement en rotation du porte-objet 16 concerné, et la tourelle 14 est simplement positionnée par rapport aux postes de traitements.

Lorsque le porte-objet 16 concerné arrive en vis-à-vis du poste d'impression 22, la tourelle 14 s'immobilise et le vérin 68 fait passer la deuxième partie 40 de la position de repos à la position active. Au cours de ses déplacements, la platine 50 glisse par rapport à la première partie 38 selon la direction de translation Δ3. Dans l'exemple représenté, la deuxième partie 40 monte par rapport au châssis 12.

Ceci a un double effet. D'une part, le dispositif de blocage 44, qui était à l'écart de la tourelle 14, s'approche de cette dernière et le doigt 52 est reçu dans l'une des encoches 54, de manière à immobiliser la tourelle dans une position angulaire par rapport à l'axe de rotation Δ1 parfaitement voulue pour une bonne impression sur l'objet 5 situé en vis-à-vis du poste d'impression 22.

D'autre part, ce passage vers la position active amène le segment actif 66 de la courroie 56 au contact avec la piste d'entraînement 36 du porte-objet 16 situé en regard du poste d'impression 22. Le mouvement de la courroie 56 obtenu grâce à l'actionneur 58 entraîne alors le porte-objet 16 en rotation autour de l'axe de porte-objet D3. Ceci a pour effet de mettre l'objet 5 en rotation autour de son axe d'objet Δ.

Grâce à l'actionneur 58, les mouvements de la courroie 56 sont contrôlés de manière très précise. Avantageusement, la structure dentée de la courroie 56 décrite ci-dessus permet une transmission très précise des mouvements de la courroie 56 au porte-objet 16 par engrènement. La rotation de l'objet 5 en dessous des têtes d'impression 34 est ainsi très précisément contrôlée.

Lorsque l'impression est terminée, la deuxième partie 40 est mise à nouveau dans la position de repos par le vérin 68. La courroie 56 n'est alors plus en contact avec la piste d'entraînement 36. Le doigt 52 du dispositif de blocage 44 sort de l'encoche 54 et la tourelle 14 redevient libre en rotation.

La tourelle 14 passe alors dans la position angulaire suivante. L'objet 5 qui vient d'être imprimé arrive alors au niveau du poste de post-traitement 24.

Les étapes ci-dessus se répètent cycliquement, de sorte que chacun des objets 5 est successivement chargé, prétraité, puis imprimé, post-traité, et enfin déchargé.

En fonction de la forme de l'objet 5, il est possible d'incliner la tourelle 14 par rapport à l'axe d'inclinaison Δ2 de manière à ce qu'une génératrice supérieure de la surface à imprimer des objets 5 soit avantageusement sensiblement horizontale au niveau du poste d'impression 22.

Grâce aux caractéristiques décrites ci-dessus, la machine d'impression 10 est moins onéreuse et permet une qualité d'impression améliorée.

En particulier, grâce au dispositif de blocage 44, la tourelle 14 est très précisément immobilisée dans les positions angulaires voulues par rapport à l'axe de rotation Δ1. Le dispositif de blocage 44 permet de positionner l'objet très précisément au dessous du poste d'impression 22. En outre, il n'y a qu'un seul dispositif d'entraînement en rotation et il est capable d'agir sur n'importe lequel des porte-objets 16 dès lors que le porte-objet se trouve en vis-à-vis du poste d'impression 22. De plus, un même actionneur 42 permet d'obtenir à la fois le blocage angulaire précis de la tourelle 14 et la mise en service du dispositif d'entraînement 46.

## Revendications

1. Machine d'impression (10) pour imprimer une pluralité d'objets (5), la machine d'impression (10) comprenant :
- un châssis (12),
- au moins un poste d'impression (22) fixé sur le châssis (12), le poste d'impression comportant au moins une tête d'impression (34) à jet d'encre,
- une tourelle (14) montée rotative par rapport au châssis (12) autour d'un axe de rotation (Δ1),
- une pluralité de porte-objets (16) adaptés pour porter les objets (5), les porte-objets (16) étant montés rotatifs sur la tourelle (14) respectivement autour d'axes de porte-objet (D1, D2, D3, D4), la tourelle (14) étant mobile entre une pluralité de positions par rapport au châssis (12), au moins un des porte-objets (16) étant en regard du poste d'impression dans chacune des positions de la tourelle (14), et
- un système d'entraînement (26) pour entraîner un des porte-objets (16) en rotation par rapport à la tourelle (14),
**caractérisée en ce que** le système d'entraînement (26) comprend :
- au moins une première partie (38) montée sur le châssis (12), et
- au moins une deuxième partie (40), la deuxième partie (40) comportant un dispositif de blocage (44) et un dispositif d'entraînement (46), la deuxième partie (40) étant montée mobile par rapport à la première partie (38) entre une position active, dans laquelle le dispositif d'entraînement (46) est adapté pour entraîner en rotation l'un des porte-objets (16) et le dispositif de blocage (44) est adapté pour bloquer la tourelle (14) en rotation autour de l'axe de rotation (Δ1) par rapport au châssis (12) dans l'une desdites positions de la tourelle (14), et une position de repos, dans laquelle le dispositif d'entraînement (46) est à l'écart dudit un des porte-objets (16) et le dispositif de blocage (44) est à l'écart de la tourelle (14).

2. Machine d'impression (10) selon la revendication 1, dans laquelle :
- le dispositif de blocage (44) comprend au moins un doigt (52), et la tourelle (14) forme une pluralité d'encoches (54), l'une des encoches (54) étant adaptée pour recevoir le doigt (52) dans la position active, ou
- le dispositif de blocage (44) forme au moins une encoche, et la tourelle (14) comporte une pluralité de doigts, l'encoche étant adaptée pour recevoir l'un des doigts dans la position active.

3. Machine d'impression (10) selon la revendication 1 ou 2, dans laquelle chacun des porte-objets (16) définit une piste d'entraînement (36), le dispositif d'entraînement (46) comportant :
- une courroie (56) prévue pour être en contact avec l'une des pistes d'entraînement (36) dans la position active, et pour entraîner l'un des porte-objets (16), la courroie (56) étant à l'écart de ladite une des pistes d'entraînement (36) dans la position de repos, et
- un actionneur (58) adapté pour mettre en mouvement la courroie (56).

4. Machine d'impression (10) selon la revendication 3, dans laquelle la deuxième partie (40) du système d'entraînement (26) comprend une platine (50), le dispositif d'entraînement (46) comprenant en outre :
- une poulie (60) dentée adaptée pour être entraînée par l'actionneur (58) en rotation par rapport à la platine (50), et
- au moins deux poulies (62, 64) montées rotatives sur la platine (50) pour mettre en tension et guider la courroie (56), les deux poulies (62, 64) définissant entre elles un segment actif (66) de la courroie (56), le segment actif (66) étant prévu pour être en appui contre la piste d'entraînement (36) dans la position active.

5. Machine d'impression (10) selon la revendication 3 ou 4, dans laquelle la courroie (56) comprend deux faces opposées (73) dentées.

6. Machine d'impression (10) selon l'une quelconque des revendications 1 à 5, dans laquelle la deuxième partie (40) est montée mobile en translation par rapport à la première partie (38) selon une direction de translation (Δ3), le système d'entraînement (26) comprenant en outre un actionneur (42) adapté pour déplacer la deuxième partie (40) de la position de repos à la position active, et réciproquement.

7. Machine d'impression (10) selon la revendication 6, dans laquelle l'actionneur (42) adapté pour déplacer la deuxième partie (40) comprend au moins un vérin (68) pneumatique ou électrique.

8. Machine d'impression (10) selon la revendication 6 ou 7, dans laquelle, dans chacune desdites positions de la tourelle (14), un des porte-objets (16) est situé au voisinage du dispositif d'entraînement (46), l'axe de porte-objet (D3) dudit un des porte-objets (16) étant sensiblement orthogonal à la direction de translation (Δ3).

9. Machine d'impression (10) selon l'une quelconque des revendications 6 à 8, dans laquelle la direction de translation (Δ3) est sensiblement parallèle à l'axe de rotation (Δ1) de la tourelle (14).

10. Machine d'impression (10) selon l'une quelconque des revendications 1 à 9, dans laquelle :
- le châssis (12) comporte un portique (28), et un support de tourelle (30) sur lequel la tourelle (14) est montée rotative autour de l'axe de rotation Δ1, le support de tourelle (30) étant réglable en inclinaison par rapport au portique (28) autour d'un axe d'inclinaison Δ2, et/ou
- le châssis (12) comporte un support (32) du système d'entraînement (26).

11. Ensemble d'une machine d'impression (10) selon l'une quelconque des revendications 1 à 10, et la pluralité d'objets (5) à imprimer.

12. Procédé d'impression pour imprimer une pluralité d'objets (5), le procédé comprenant les étapes suivantes :
- fourniture d'une machine d'impression (10) selon l'une quelconque des revendications 1 à 10,
- mise en place des objets (5) sur les porte-objets (16),
- déplacement de la tourelle (14) entre la pluralité de positions par rapport au châssis (12), et
- déplacement de la deuxième partie (40) du système d'entraînement (26) de la position de repos à la position active,
- entraînement en rotation de l'un des porte-objets (16) par rapport à la tourelle (14) par le dispositif d'entraînement (46), et blocage de la tourelle (14) en rotation autour de l'axe de rotation (Δ1) par rapport au châssis (12) dans l'une desdites positions de la tourelle (14) par le dispositif de blocage (44), et
- déplacement de la deuxième partie (40) de la position active à la position de repos.

## Patentansprüche

1. Druckmaschine (10) zum Drucken einer Mehrzahl von Objekten (5), wobei die Druckmaschine (10) umfasst:
- ein Gestell (12),
- mindestens eine an dem Gestell (12) befestigte Druckstation (22), wobei die Druckstation mindestens einen Tintenstrahl-Druckkopf (34) aufweist,
- mindestens einen Revolverkopf (14), der in Bezug auf das Gestell (12) um eine Drehachse (Δ1) drehbar montiert ist,
- eine Mehrzahl von Objektträgern (16), die angepasst sind, die Objekte (5) zu tragen, wobei die Objektträger (16) drehbar an dem Revolverkopf (14) jeweils um Objektträgerachsen (D1, D2, D3, D4) montiert sind, wobei der Revolverkopf (14) zwischen einer Mehrzahl von Positionen in Bezug auf das Gestell (12) beweglich ist und mindestens einer der Objektträger (16) in jeder der Positionen des Revolverkopfes (14) der Druckstation gegenüber liegt, und
- ein Antriebssystem (26) zum Antreiben eines der Objektträger (16) zur Drehung in Bezug auf den Revolverkopf (14),
**dadurch gekennzeichnet, dass** das Antriebssystem (26) umfasst:
- mindestens ein erstes Teil (38), das an dem Gestell (12) befestigt ist, und
- mindestens ein zweites Teil (40), wobei das zweite Teil (40) eine Sperrvorrichtung (44) und eine Antriebsvorrichtung (46) aufweist und das zweite Teil (40) beweglich in Bezug auf das erste Teil (38) montiert ist zwischen einer aktiven Position, in der die Antriebsvorrichtung (46) angepasst ist, einen der Objektträger (16) zur Drehung anzutreiben, und die Sperrvorrichtung (44) angepasst ist, den Revolverkopf (14) hinsichtlich der Drehung um die Drehachse (Δ1) in Bezug auf das Gestell (12) in eine der Positionen des Revolverkopfes (14) zu festzulegen, und einer Ruheposition, in der die Antriebsvorrichtung (46) von dem einen der Objektträger (16) entfernt ist und die Sperrvorrichtung (44) von dem Revolverkopf (14) entfernt ist.

2. Druckmaschine (10) nach Anspruch 1, bei der:
- die Sperrvorrichtung (44) mindestens einen Finger (52) umfasst und der Revolverkopf (14) eine Mehrzahl von Ausnehmungen (54) bildet, wobei eine der Ausnehmungen (54) angepasst ist, den Finger (52) in der aktiven Position aufzunehmen, oder
- die Sperrvorrichtung (44) mindestens eine Ausnehmung bildet und der Revolverkopf (14) eine Mehrzahl von Fingern aufweist, wobei die Ausnehmung angepasst ist, in der aktiven Position einen der Finger aufzunehmen.

3. Druckmaschine (10) nach Anspruch 1 oder 2, bei der jeder der Objektträger (16) eine Antriebsbahn (36) definiert, wobei die Antriebsvorrichtung (46) aufweist:
- einen Antriebsriemen (56), der vorgesehen ist, in der aktiven Position in Kontakt mit einer der Antriebsbahnen (36) zu sein und einen der Objektträger (16) anzutreiben, wobei der Antriebsriemen (56) in der Ruheposition von einer der Antriebsbahnen (36) entfernt ist und
- einen Stellantrieb (58), der angepasst ist, den Antriebsriemen (56) in Bewegung zu versetzen.

4. Druckmaschine nach Anspruch 3, bei der das zweite Teil (40) des Antriebssystems (26) eine Platte (50) umfasst, wobei die Antriebsvorrichtung (46) außerdem umfasst:
- eine gezahnte Riemenscheibe (60), die angepasst ist, von dem Stellantrieb (58) in Bezug auf die Platte (50) zur Drehung angetrieben zu werden, und
- mindestens zwei Riemenscheiben (62, 64), die drehbar an der Platte (50) montiert sind, um den Antriebsriemen (56) unter Spannung zu setzen und zu führen, wobei die zwei Riemenscheiben (62, 64) zwischen sich ein aktives Segment (66) des Antriebsriemens (56) definieren und das aktive Segment (66) vorgesehen ist, in der aktiven Position in Anlage gegen die Antriebsbahn (36) zu sein.

5. Druckmaschine (10) nach Anspruch 3 oder 4, bei der der Antriebsriemen (56) zwei entgegengesetzte gezahnte Flächen (73) umfasst.

6. Druckmaschine (10) nach einem beliebigen der Ansprüche 1 bis 5, bei der das zweite Teil (40) längsbeweglich in Bezug auf das erste Teil (38) gemäß einer Längsrichtung (Δ3) montiert ist, wobei das Antriebssystem (26) außerdem einen Stellantrieb (42) umfasst, der angepasst ist, das zweite Teil (40) von der Ruheposition in die aktive Position und umgekehrt zu bewegen.

7. Druckmaschine (10) nach Anspruch 6, bei der der zur Bewegung des zweiten Teils (40) angepasste Stellantrieb (42) mindestens einen pneumatischen oder elektrischen Stellzylinder (68) umfasst.

8. Druckmaschine (10) nach Anspruch 6 oder 7, bei der in jeder der Position des Revolverkopfes (14) einer der Objektträger (16) in der Nähe der Antriebsvorrichtung (46) liegt, wobei die Achse des Objektträger (D3) des einen der Objektträger (16) im Wesentlichen orthogonal zu der Längsrichtung (Δ3) ist.

9. Druckmaschine (10) nach einem beliebigen der Ansprüche 6 bis 8, bei der die Längsrichtung (Δ3) im Wesentlichen parallel zur Drehachse (Δ1) des Revolverkopfes (14) ist.

10. Druckmaschine (10) nach einem beliebigen der Ansprüche 1 bis 9, bei der:
- das Gestell (12) ein Portal (28) und einen Revolverkopfträger (30) aufweist, an dem der Revolverkopf (14) drehbar um die Drehachse Δ1 montiert ist, wobei der Revolverkopfträger (30) hinsichtlich der Neigung in Bezug auf das Portal (28) um eine Neigungsachse Δ2 einstellbar ist und/oder
- das Gestell (12) einen Träger (32) des Antriebssystems (26) aufweist.

11. Anordnung einer Druckmaschine (10) nach einem beliebigen der Ansprüche 1 bis 10 und der Mehrzahl von zu druckenden Objekten (5).

12. Druckverfahren zum Drucken einer Mehrzahl von Objekten (5), wobei das Verfahren die folgenden Schritte umfasst:
- Bereitstellen einer Druckmaschine (10) nach einem beliebigen der Ansprüche 1 bis 10,
- Anordnen der Objekte (5) auf den Objektträgern (16),
- Bewegen des Revolverkopfes (14) zwischen der Mehrzahl von Positionen in Bezug auf das Gestell (12) und
- Bewegen des zweiten Teils (40) des Antriebssystems (26) von der Ruheposition in die aktive Position,
- Antreiben eines der Objektträger (16) zur Drehung in Bezug auf den Revolverkopf (14) durch die Antriebsvorrichtung (46) und Festlegen des Revolverkopfes (14) hinsichtlich der Drehung um die Drehachse (Δ1) in Bezug auf das Gestell (12) in einer der Positionen des Revolverkopfes (14) durch die Sperrvorrichtung (44) und
- Bewegen des zweiten Teils (40) von der aktiven Position in die Ruheposition.

## Claims

1. A printing machine (10) for printing a plurality of objects (5), wherein the printing machine (10) comprises:
- a frame (12),
- at least one printing station (22) fixed on the frame (12), wherein the printing station comprises at least one inkjet print head (34),
- a turret (14) mounted to rotate relative to the frame (12) about an axis of rotation (Δ1),
- a plurality of object carriers (16) designed to carry the objects (5), wherein the object carriers (16) are mounted on the turret (14) to rotate respectively about object carrier axes (D1, D2, D3, D4), wherein the turret (14) is movable between a plurality of positions relative to the frame (12), wherein at least one of the object carriers (16) is opposite the printing station in each of the positions of the turret (14), and
- a drive system (26) for driving one of the object carriers (16) in rotation with respect to the turret (14),
**characterized in that** the drive system (26) comprises:
- at least a first part (38) mounted on the frame (12), and
- at least a second part (40), wherein the second part (40) comprises a locking device (44) and a drive device (46), wherein the second part (40) is mounted to move relative to the first part (38) between an active position, in which the drive device (46) is designed to rotate one of the object carriers (16), and the locking device (44) is designed to lock the turret (14) in rotation about the axis of rotation (Δ1) relative to the frame (12) in one of said positions of the turret (14), and a rest position, in which the drive device (46) is away from one of the object carriers (16) and the locking device (44) is away from the turret (14).

2. The printing machine (10) according to claim 1, wherein:
- the locking device (44) comprises at least one finger (52), and the turret (14) forms a plurality of notches (54), wherein one of the notches (54) is designed to receive the finger (52) in the active position, or
- the locking device (44) forms at least one notch, and the turret (14) has a plurality of fingers, wherein the notch is designed to receive one of the fingers in the active position.

3. The printing machine (10) according to claim 1 or 2, wherein each of the object carriers (16) defines a drive track (36), and the drive device (46) comprises:
- a belt (56) intended to be in contact with one of the drive tracks (36) in the active position in order to drive one of the object carriers (16), the belt (56) being away from said one of the drive tracks (36) in the rest position, and
- an actuator (58) designed to move the belt (56).

4. The printing machine (10) according to claim 3, wherein the second part (40) of the drive system (26) comprises a plate (50), the drive device (46) further comprising:
- a toothed pulley (60) designed to be driven by the actuator (58) in rotation relative to the plate (50), and
- at least two pulleys (62, 64) rotatably mounted on the plate (50) to tension and guide the belt (56), wherein the two pulleys (62, 64) define between them an active segment (66) of the belt (56), and wherein the active segment (66) bears against the drive track (36) in the active position.

5. The printing machine (10) according to claim 3 or 4, wherein the belt (56) comprises two opposite toothed faces (73).

6. The printing machine (10) according to any one of claims 1 to 5, wherein the second part (40) is movably mounted in translation relative to the first part (38) in a direction of translation (Δ3), wherein the drive system (26) further comprises an actuator (42) that is designed to move the second part (40) from the rest position to the active position, and vice versa.

7. The printing machine (10) according to claim 6, wherein the actuator (42) that is designed to move the second part (40) comprises at least one pneumatic or electrical jack (68).

8. The printing machine (10) according to claim 6 or 7, wherein, in each of the positions of the turret (14), one of the object carriers (16) is located in the vicinity of the drive device (46), the object carrier axis (D3) of said one of the object carriers (16) being substantially orthogonal to the direction of translation (Δ3).

9. The printing machine (10) according to any one of the claims 6 to 8, wherein the direction of translation (Δ3) is substantially parallel to the axis of rotation (Δ1) of the turret (14).

10. The printing machine (10) according to any one of the claims 1 to 9, wherein:
- the frame (12) comprises a gantry (28), and a turret support (30) on which the turret (14) is mounted to rotate about the axis of rotation (Δ1), wherein the turret support (30) is adjustable in inclination with respect to the gantry (28) about a tilting axis (Δ2), and/or
- the frame (12) comprises a support (32) of the drive system (26).

11. An assembly of a printing machine (10) according to any one of claims 1 to 10, and the plurality of objects (5) to be printed.

12. A printing method for printing a plurality of objects (5), the method comprising the following steps:
- providing a printing machine (10) according to any one of claims 1 to 10,
- placing the objects (5) on the object carriers (16),
- moving the turret (14) between the plurality of positions relative to the frame (12), and
- moving the second part (40) of the drive system (26) from the rest position to the active position,
- rotating one of the object carriers (16) with respect to the turret (14) by the drive device (46), and locking the turret (14) in rotation about the axis of rotation (Δ1) relative to the frame (12) in one of the positions of the turret (14) by the locking device (44), and
- moving the second part (40) from the active position to the rest position.
